# EUROPÄISCHE PATENTSCHRIFT

(11) **EP 0 327 706 B1**
(45) Veröffentlichungstag und Bekanntmachung des Hinweises auf die Patenterteilung: **04.11.1992**
(21) Anmeldenummer: 88120682.5
(22) Anmeldetag: 10.12.1988
(51) Int. Cl.: F42C 15/18, F42C 15/24

(54) **Zünder für Geschosse**
Projectile fuze
Fusée pour projectiles

(30) Priorität: 16.12.1987 DE 3742575
(43) Veröffentlichungstag der Anmeldung: 16.08.1989
(73) Patentinhaber: GEBRÜDER JUNGHANS GMBH, D-78713 Schramberg (DE)
(72) Erfinder: Schillinger, Wolfgang, D-7622 Schiltach (DE); Hälssig, Andreas, D-7209 Denkingen (DE); Zehnder, Wolfgang, D-7230 Schramberg (DE)
(74) Vertreter: Hofmann, Gerhard, Dipl.-Ing. Patentassessor

(56) Entgegenhaltungen:
- GB-A- 2 068 088
- US-A- 2 900 913
- US-A- 3 139 828
- US-A- 4 216 723
- US-A- 4 407 201

## Beschreibung

Die Erfindung betrifft einen Zünder für drallarme und für Drallgeschosse mit einem Rückschießbolzensystem aus zwei über eine Kugel miteinander gekoppelte axial bewegbare Rückschießbolzen, mit einem Rotor oder Schieber zur Aufnahme eines Detonators und mit einem die Scharfstellung des Rotors oder Schiebers steuernden Hemmwerk in einem Gehäuse des Zünders.

Ein Zünder der eingangs genannten Art ist durch die DE-C-31 07 110 bekannt. Hierbei handelt es sich um eine Sicherheitsvorrichtung für einen Zünder von Drallgeschossen mit einem Rückschießbolzensystem, welches innerhalb des Rotors angeordnet ist. Durch die Abschußbeschleunigung eines Geschosses wird ein Rückschießbolzen gegen den Druck einer Feder nach hinten bewegt. Die an einem Konus des zweiten Rückschießbolzens gelagerte Kugel wird aufgrund der Translationsbeschleunigung an einen gegenläufigen Konus des ersten Rückschießbolzens geschoben. Die Feder am ersten Rückschießbolzen bewirkt über dessen Konus und die eingesetzte Kugel eine Arretierung des Rückschießbolzensystems in entsicherter Position, wodurch der Rotor durch den zweiten Rückschießbolzen schließlich entriegelt ist.

Durch die US-A-4 216 723 ist ein Bomblett-Zünder bekannt, bei dem eine in der Sicherstellung ungespannte Schenkelfeder zur Bewegung des Detonators in die Scharfstellung eingesetzt ist. Um diese Schenkelfeder vorzuspannen, sind eine Reihe von Getriebeelementen vorgesehen, die miteinander in Eingriff stehen und durch die miteinander gekoppelten Bewegungsabläufe den einen Schenkel der Schenkelfeder aus der Ruhelage herausbewegen.

Die vorgenommene Koppelung eines Kolbens mit einer weiteren Feder, die ihrerseits mit dem einen Schenkel der Schenkelfeder und gleichzeitig auch mit einer Kulissenführung in einer Verschlußplatte verbunden ist, dazu die Vorbedingung der Bewegung der Verschlußplatte nach Überwindung der Kraft der weiteren Feder, bedeuten den Aufbau eines Mechanismus zur Scharfstellung eines Zünders mit vielen funktionell voneinander abhängigen Einzelteilen und die Gefahr der Klemmung von Funktionsteilen und damit eine Beeinträchtigung der Funktionssicherheit.

Ausgehend von diesem Stand der Technik ist es Aufgabe der Erfindung, die grundsätzliche Forderung eines solchen Zünders zu erfüllen, keine potentielle Energie für die Beseitigung von Zündkettensperreinrichtungen zu verwenden.

Erfindungsgemäß wird diese Aufgabe dadurch gelöst, daß eine Feder vorgesehen ist, deren erster Schenkel in Sicherstellung am unteren Ende eines Konus des einen Rückschießbolzens anliegt und deren zweiter Schenkel mit seinem Ende an einem Stift oder in einer Ausnehmung in der Mantelfläche des Schiebers oder Rotors ungespannt eingreift.

Dabei ist in vorteilhafter Ausführung der Erfindung die Feder eine um den Bolzen U-förmig gebogene Schenkelfeder. Der zweite Schenkel dieser Feder liegt gegen eine auf dem Radius des Rotors liegende, kürzere Wand der Ausnehmung in Drehantriebsrichtung an.

Durch diese Erfindung wird für die Rotorscharfstellung an einem Zünder beim Abschuß des Geschosses ein Federspannsystem zur Verfügung gestellt, welches eine Feder vorspannt, die den Rotor nach seiner Freigabe in die Scharfstellung dreht. Damit wird in vorteilhaft einfacher Weise die grundsätzliche Forderung an einem solchen Zünder erfüllt, keine potentielle Energie für die Beseitigung der Zündkettensperreinrichtung zu verwenden.

Die Feder befindet sich in der Sicherstellung des Systems in vollkommen entspannter Lage und erhält erst dann ihre Betriebsenergie, wenn durch die axiale Bewegung des zweiten Rückschießbolzens der erste Federarm gespannt wird.

Von wesentlichem Vorteil ist es bei dieser Lösung ferner, daß die Feder direkt mit dem Spannglied, nämlich dem einen Rückschießbolzen in Eingriff steht und dadurch den Einbau einer Getriebekette aus vielen einzelnen, ineinandergreifenden Bauelementen vermeidet. Dies stellt eine erhöhte Sicherheit für den Funktionsablauf des Zünders dar.

In der Zeichnung ist ein Beispiel der Erfindung dargestellt. Es zeigen:
- Figur 1: das Rückschießbolzensystem innerhalb des Zündergehäuses in Ansicht und
- Figur 2: den Zünder in der Ansicht nach der Schnittlinie II-II in Figur 1.

Ziwschen zwei im festen Abstand zueinander angeordneten Platten 14 und 15 ist das Rückschießbolzensystem 1 gelagert. Dieses Rückschießbolzensystem besteht aus einem ersten Rückschießbolzen 5, der mit seinem oberen Schaft 16 in der oberen Platine 14 eingesetzt ist und axial gegen eine sich an der unteren Platine 15 abstützende Feder 17 ansteht. Dieser Rückschießbolzen 5 weist ferner einen Konus 4 auf, der sich zwischen einem oberen Bund 18 und einem unteren Bund 19 befindet. Parallel zu diesem Rückschießbolzen 5 ist im Gehäuse ein weiterer Rückschießbolzen 20 eingesetzt, welcher wiederum axial gegen eine sich an der unteren Platine 15 abstützende Feder 21 abstützt.

Die beiden Rückschießbolzen 5 und 20 sind durch eine Kugel 11 miteinander gekoppelt. Um einen im Gehäuse angeordneten Bolzen 12, ist eine U-förmig gebogene Schenkelfeder 2 eingesetzt, deren erster Federschenkel 3 in der Sicherstellung des Zünders mit seinem Ende am unteren Teil des Konus 4 des Rückschießbolzens 5 anliegt. Der zweite Federschenkel 6 der Schenkelfeder liegt in einer Ausnehmung 7 an der Mantelfläche des Rotors 8 an. Dieser Federschenkel 6 stützt sich dabei insbesondere an der kürzeren, auf dem Radius des Rotors 8 liegenden Wand 13 ab. Der Rotor 8 besitzt ferner eine Scharfstellarretierung 9 und steht mit einem aus mehreren Rädern gebildeten Hemmwerk 10 in Antriebsverbindung.

Anstelle des Rotors 8 kann ebenso auch ein Schieber eingesetzt sein. Außerdem kann auch anstelle der Ausnehmung 7 am Rotor bzw. an einem Schieber 8 ein entsprechend angeordneter Stift vorgesehen sein, gegen den der Federschenkel 6 der Schenkelfeder 2 anliegt.

In der Sicherstellung des Zünders ist die Schenkelfeder 2 ungespannt und wird durch die Absicherung des Rückschießbolzensystems 1 gegen eine unbeabsichtigte Spannung geschützt. Es liegt demzufolge keinerlei Federkraft am Rotor 8 an. Damit wird die Forderung der STANAG 3525 erfüllt, keine potentielle Energie für die Beseitigung der Zündkettensperreinrichtung zu verwenden.

Bei einer axialen Beschleunigung bei Abschuß des Zünders mit einen Geschoß löst das Rückschießbolzensystem 1 aus und der Rückschießbolzen 5 spannt bei seiner Abwärtsbewegung durch den Konus 4 den Federschenkel 3 der U-förmigen Schenkelfeder 2 vor. Nach der Freigabe des Rotors 8 durch die übrigen Sicherungselemente bewegt sich der Federschenkel 6 der U-förmigen Schenkelfeder 2 gegen die Wand 13 in der Ausnehmung 7 des Rotors 8. Damit wird der Rotor 8 in die Scharfstellung gedreht, wo er über die Scharfstellarretierung 9 fixiert wird.

Das mit dem Rotor verbundene Hemmwerk 10 steuert die Drehbewegung des Rotors in Scharfstellung.

Das Hemmwerk 10 selbst besteht aus dem Anker 22, der auf der Welle 23 drehbar angeordnet ist und mit dem Sternrad 24 in Eingriff steht. Das mit dem Sternrad 24, auf gleicher Welle drehfeste Ritzel 25 kämmt mit dem Zwischenrad 26, welches wiederum auf einer gleichen Welle mit dem zweiten Ritzel 27 drehfest angeordnet ist. Das Ritzel 27 ist mit dem Zahnsegment 29 wirkverbunden, wodurch die auf gleicher Welle mit dem Zahnsegment drehfeste Scheibe 29 eine begrenzte Drehbewegung durchführt. Bei Drehung der Scheibe 29 wird der Rotor 8 von dem Hemmwerk 10 entkuppelt, wenn der abgeflachte Bereich der Scheibe 25 über der Ausnehmung 30 des Rotors steht. Danach schwenkt der Rotor in seine Scharfstellung; wobei der Federschenkel 6 als Antrieb dient.

Mit diesem Zünder wird insgesamt mehr Sicherheit erzielt, da im Sicherheitszustand keine vorgespannte Rotordrehfeder vorhanden ist.

## Patentansprüche

1. Zünder für drallarme und für Drallgeschosse, mit einem Rückschießbolzensystem (1) aus zwei über eine Kugel (11) miteinander gekoppelte axial bewegbare Rückschießbolzen (5, 20), mit einem Rotor (8) oder einem Schieber zur Aufnahme eines Detonators und mit einem die Scharfstellung des Rotors (8) oder Schiebers steuernden Hemmwerk (10) in einem Gehäuse des Zünders,
dadurch gekennzeichnet,
daß eine Feder (2) vorgesehen ist, deren erster Schenkel (3) in Sicherstellung am unteren Ende eines Konus (4) des einen Rückschießbolzens (5) anliegt und deren zweiter Schenkel (6) mit seinem Ende an einem Stift oder in einer Ausnehmung (7) in der Mantelfläche des Schiebers oder Rotors (8) ungespannt eingreift.

2. Zünder nach Anspruch 1,
dadurch gekennzeichnet,
daß die Feder (2) eine um einen Bolzen (12) U-förmig gebogene Schenkelfeder ist.

3. Zünder nach Anspruch 1,
dadurch gekennzeichnet,
daß der zweite Schenkel (6) der Feder (2) gegen eine auf dem Radius des Rotors (8) liegende, kürzere Wand (13) der Ausnehmung (7) in Drehantriebsrichtung anliegt.

## Claims

1. A fuze for low-spin projectiles and for spin projectiles, with a shoot-back bolt system (1) consisting of two axially movable shoot-back bolts (5, 20) which are coupled together by way of a ball (11), with a rotor (8) or slider for the reception of a detonator and with a retard mechanism (10), controlling the arming, of the rotor (8) or slider, in a housing of the fuze, characterised in that a spring (2) is provided, the first leg (3) of which in the safe position butts against the lower end of a cone (4) of the one shoot-back bolt (5) and the second leg (6) of which engages unstressed with its end one pin or in a recess (7) in the jacket surface of the slider or rotor (8).

2. A fuze according to claim 1, characterised in that the spring (2) is a leg spring which is bent in a U-shaped manner about a pin (12).

3. A fuze according to claim 1, characterised in that the second leg (6) of the spring (2) butts against a shorter wall (13), lying on the radius of the rotor (8), of the recess (7) in the rotary drive direction.

## Revendications

1. Allumeur pour projectiles sans giration ou stabilisés par giration, comportant un système à tiges de rappel (1), composé de deux tiges de rappel (5,20), déplaçable axialement et couplées ensemble par l'intermédiaire d'une bille (11), avec un rotor (8) ou un poussoir, pour loger un détonateur et avec un mécanisme de blocage (10), disposé dans un boîtier de l'allumeur et assurant la commande de la position amorcée du rotor (8) ou du poussoir, caractérisé en ce qu'est prévu un ressort (2), dont la première branche (3) appuie, en position de sécurité, à l'extrémité inférieure d'un cône (4) d'une première tige de rappel (5) et dont la deuxième branche (6) vient en contact sans tension, par son extrémité, sur une goupille ou dans un évidement (7) réalisé dans la génératrice du poussoir ou du rotor (8).

2. Allumeur selon la revendication 1, caractérisé en ce que le ressort (2) est un ressort à branches plié en U autour d'un axe (12).

3. Allumeur selon la revendication 1, caractérisé en ce que la deuxième branche (6) du ressort (2) appuie sur une paroi courte (13) de l'évidement (7), située sur le rayon du rotor (8), dans le sens d'un entraînement en rotation.
